# FASCICULE DE BREVET EUROPEEN

(11) **EP 4 493 797 B1**
(45) Date de publication et mention de la délivrance du brevet: **04.03.2026**
(21) Numéro de dépôt: 23713710.4
(22) Date de dépôt: 08.03.2023
(51) Int. Cl.: F01D 11/14, F01D 5/30

(54) **PROCÉDÉ DE MAINTENANCE D'UNE ROUE AUBAGÉE DE TURBINE HAUTE PRESSION D'UNE TURBOMACHINE**
VERFAHREN ZUR WARTUNG EINES BESCHAUFELTEN RADES EINER HOCHDRUCKTURBINE EINER TURBOMASCHINE
METHOD FOR MAINTAINING A BLADED WHEEL OF A HIGH-PRESSURE TURBINE OF A TURBOMACHINE

(30) Priorité: 18.03.2022 FR 2202428
(43) Date de publication de la demande: 22.01.2025
(73) Titulaire: SAFRAN AIRCRAFT ENGINES, 75015 Paris (FR)
(72) Inventeur: BRUSQ, Tangi, Rumon, 77550 MOISSY-CRAMAYEL (FR); MOREAU, Vincent, Gérard, Michel, 77550 MOISSY-CRAMAYEL (FR)
(74) Mandataire: Ernest Gutmann - Yves Plasseraud S.A.S.
(86) Numéro de dépôt international: PCT/FR2023/050308
(87) Numéro de publication internationale: WO 2023/175256

(56) Documents cités:
- JP-A- H02 196 105
- JP-A- H07 247 804
- US-A1- 2009 016 890

## Description

### Domaine technique de l'invention

L'invention concerne un procédé de maintenance d'une roue aubagée de turbine haute pression d'une turbomachine, telle qu'un turboréacteur ou un turbopropulseur d'aéronef.

### Etat de la technique antérieure

La figure 1 représente une turbomachine 1 à double flux et à double corps. L'axe de la turbomachine est référencé X. Dans ce qui suit, les termes axial et radial sont définis par rapport à l'axe X.

La turbomachine 1 comporte, de l'amont vers l'aval dans le sens d'écoulement des gaz au sein de la turbomachine 1, une soufflante 2, un compresseur basse pression 3, un compresseur haute pression 4, une chambre de combustion 5, une turbine haute pression 6 et une turbine basse pression 7.

L'air issu de la soufflante 2 est divisé en un flux primaire A s'écoulant dans une veine primaire 8, et un flux secondaire B s'écoulant dans une veine secondaire 9.

Le compresseur basse pression 3, le compresseur haute pression 4, la chambre de combustion 5, la turbine haute pression 6 et la turbine basse pression 7 sont ménagées dans la veine primaire 8.

La turbine haute pression 6 et le compresseur haute pression 4 sont couplés en rotation par l'intermédiaire d'un premier arbre 10 de manière à former un corps haute pression.

La turbine basse pression 7, le compresseur basse pression 3 et la soufflante 2 sont couplés en rotation par l'intermédiaire d'un second arbre (non représenté) de manière à former un corps basse pression.

Comme cela apparaît à la figure 2, la turbine haute pression 6 comporte classiquement un disque 11 sur lequel sont montées des aubes 12. Chaque aube 12 comporte une pale 13 s'étendant radialement vers l'extérieur depuis un pied d'aube 14 monté dans un alvéole 15 du disque 11.

Le sommet 16 de l'aube 12 est formé par l'extrémité radialement externe de l'aube 12. Le pied 14 et la pale 13 sont ici séparé par une plate-forme radialement interne 17. Le pied 14 présente une forme générale de sapin, ici à quatre branches ou lobes 18. La forme de l'alvéole 15 est complémentaire à la forme du pied 14.

Chaque branche ou lobe 18 prend appui sur une surface opposée complémentaire du disque 11. Les surfaces du pied 14 et du disque 11 en appui les unes sur les autres sont appelées portées 19. Dans la forme de réalisation illustrée à la figure 4, le pied 14 comporte quatre portées 19, agencées de façon symétrique par rapport à un plan radial médian P.

Les aubes 12 sont entourées par un carter annulaire 20. Un jeu j est formé entre les sommets 16 des aubes 12 et le carter 20 entourant les aubes 12.

Afin de maximiser le rendement de la turbomachine, **il** est nécessaire de limiter le débit de gaz s'écoulant dans les jeux situés entre les sommets des aubes et le carter.

En fonctionnement, ce jeu tend à augmenter avec le temps en raison de deux phénomènes. Le premier phénomène est l'usure du sommet de l'aube générée par le frottement entre le sommet de l'aube et le carter qui lui fait face.

Le second phénomène est l'érosion thermique, c'est-à-dire l'oxydation, du sommet de l'aube, due aux fortes températures auxquelles est soumise l'aube en fonctionnement, en particulier dans le cas d'une turbine haute pression.

L'augmentation de ce jeu conduit à une dégradation des performances de la turbomachine et, par voie de conséquence, à une augmentation de la consommation et des températures de fonctionnement de la turbomachine, aggravant encore le phénomène d'oxydation.

Actuellement, lorsqu'une aube est trop usée ou trop oxydée à son sommet, elle est remplacée et rebutée. Une telle opération de maintenance est donc très coûteuse et/ou entraîne des déposes non planifiées de la turbomachine en raison d'atteintes de limites de performances.

Le document US2009016890 divulgue un clinquant pour offrir une meilleure protection aux surfaces d'appui des pales et du disque.

### Présentation de l'invention

L'invention vise à remédier de façon simple, fiable et peu onéreuse aux problèmes précités. A cet effet, l'invention propose un procédé de maintenance d'une roue aubagée de turbine haute pression d'une turbomachine, s'étendant selon un axe, comportant un disque comprenant des alvéoles, et des aubes s'étendant radialement et comportant chacune une pale et un pied radialement interne, le pied de chaque aube étant monté dans un alvéole du disque, ledit pied étant en appui sur le disque par l'intermédiaire de surfaces du pied et du disque formant des portées, caractérisé en ce qu'au moins un clinquant est monté de façon amovible entre le pied d'au moins une aube et le disque, au niveau des portées correspondantes, ledit procédé comportant les étapes suivantes :
- mesurer un jeu radial entre le sommet d'au moins une aube, c'est-à-dire l'extrémité radialement externe de l'aube, et un carter de la turbomachine situé en regard de la roue aubagée,
- si le jeu radial est supérieur à une valeur déterminée, retirer ledit clinquant.

Le procédé suivant l'invention vise ainsi à déterminer l'état d'usure ou de déformation de la turbine haute pression par mesure du jeu radial entre le sommet de l'aube et le carter et, si le jeu radial précité est trop important, retirer le clinquant. Le retrait du clinquant permet alors de réduire le jeu radial entre le sommet de l'aube et le carter, de manière à retrouver des performances acceptables, à moindre coût, sans remplacement ou réparation des aubes ou du carter.

Au moins un clinquant peut être monté entre le pied de chaque aube et le disque, au niveau des portées correspondantes, l'ensemble des clinquants étant retiré si le jeu radial est supérieur à ladite valeur déterminée.

De cette manière, on évite de créer des disparités ou des marches formées par des différences de positionnement des sommets d'aubes sur la circonférence de la turbomachine. De telles marches peuvent générer des perturbations aérodynamiques affectant le bon fonctionnement de la turbomachine.

Le clinquant peut être monté de façon amovible sur le pied d'aube.

Le clinquant peut être monté de façon amovible sur le disque, par exemple dans l'alvéole ou sur une dent du disque délimitée entre deux alvéoles adjacents.

Le clinquant peut comporter une surface de butée radiale, venant en appui sur une surface de butée complémentaire du pied de l'aube ou du disque.

Une telle caractéristique permet de faciliter le bon positionnement axial du clinquant et permet également de retenir axialement le clinquant en position lors du fonctionnement de la turbomachine.

Le clinquant peut présenter une épaisseur comprise entre 0,1 et 0,9 mm.

Le clinquant peut être réalisé dans un alliage à base de cobalt.

Plusieurs clinquants peuvent être montés de façon amovible entre le pied d'au moins une aube et le disque.

### Brève description des figures

[Fig. 1] est une vue schématique en coupe d'une turbomachine de l'art antérieur ;
[Fig. 2] est une vue schématique d'une partie d'une turbine haute pression de l'art antérieur ;
[Fig. 3] est une vue illustrant le montage d'un pied d'aube dans un alvéole d'un disque d'une roue aubagée selon une forme de réalisation du présent document ;
[Fig. 4] est une vue en perspective d'un alvéole équipé d'un clinquant, selon la forme de réalisation de la figure 3;
[Fig. 5] est une vue en perspective d'un pied d'aube équipé de deux clinquants latéraux, selon une autre forme de réalisation ;
[Fig. 6] est une vue en perspective d'un pied d'aube équipé d'un unique clinquant, selon une autre forme de réalisation ;
[Fig. 7] est une vue correspondant à la figure 3, dans lequel le clinquant a été retiré suite à une opération de maintenance.

### Description détaillée de l'invention

Les figures 3 et 4 illustrent une roue aubagée de rotor de turbine haute pression 6 selon une forme de réalisation.

Cette forme de réalisation diffère de celle illustrée à la figure 2 en ce qu'un clinquant 21 est monté de manière amovible dans chaque alvéole 15 et recouvre intégralement ou quasi-intégralement la surface interne de chacun des alvéoles 15 de la roue aubagée. Le clinquant 21 présente ainsi une forme générale en U et comportant des évidements aptes à loger les lobes 18 du pied 14 de l'aube 12 correspondante. Le clinquant 21 comporte ainsi des surfaces 22 destinées à venir au contact des portées du pied 14 d'aube 12. Ces surfaces sont appelées portées 22 du clinquant 21.

Le clinquant 21 est formé par une tôle d'épaisseur comprise entre 0,1 et 0,9 mm, et réalisé dans un alliage à base de cobalt.

Le pied 14 de l'aube 12 vient en appui sur les portées 22 du clinquant 21 après montage dans l'alvéole 15.

On notera que la position radiale du sommet 16 de l'aube 12 prend en compte l'épaisseur du clinquant 21 dans ses spécifications de façon à obtenir le jeu j souhaité.

Il est également possible d'utiliser deux clinquants 21, situés de part et d'autre du plan médian P et agencés de façon symétrique, lesdits clinquants 21 recouvrant les portées 19 de l'alvéole 15. Chaque clinquant 21 ne recouvre qu'une moitié, ou moins, de l'alvéole 15.

Les figures 4 et 5 illustrent deux formes de réalisation dans lesquels les clinquants 21 sont montés de façon amovible, non pas dans les alvéoles 15, mais sur les pieds 14 des aubes 12.

L'ensemble formé par le pied d'aube 14 et le ou les clinquants 21 est ensuite monté dans l'alvéole 15 correspondante du disque 11.

La figure 5 illustre en particulier une forme de réalisation dans laquelle deux clinquants 21 latéraux sont montés de part et d'autre du pied 14, de façon symétrique par rapport au plan radial médian P. Chaque clinquant 21 présente une forme complémentaire au flan latéral du pied 14, chaque clinquant 21 recouvre ainsi les deux portées latérales 19 concernée du pied 14 de l'aube 12.

La figure 6 illustre une forme de réalisation dans laquelle un unique clinquant 21 recouvre les deux flancs latéraux du pied 14 d'aube 12, c'est-à-dire recouvre l'ensemble des portées 19 du pied 14.

Le clinquant 21 présente une forme complémentaire à celle du pied 14 et comprend une paroi radiale 23 apte à former une butée axiale venant appui contre une surface radiale d'extrémité 24 du pied 14, qui peut être une surface amont ou une surface aval du pied 14.

A noter que le clinquant 21 ne recouvre pas la surface d'extrémité radialement interne 25 du pied 14. En effet, des canaux de circulation d'air de refroidissement de l'aube 12 débouchent au niveau de cette surface d'extrémité 25 et il est nécessaire de ne pas obturer lesdits canaux. En variante, le clinquant 21 peut recouvrir ladite surface d'extrémité radialement interne 25 du pied 14 mais comporte alors des orifices ou des lumières en regard des débouchés desdits canaux, de façon à autoriser le passage d'air de refroidissement.

Comme indiqué précédemment, le présent document propose un procédé de maintenance d'une telle roue aubagée de turbine haute pression 6, ledit procédé comportant une étape lors de laquelle le jeu radial j entre le sommet 16 de l'aube 12 et le carter 20 est mesuré et, si ce jeu radial j est supérieur à une valeur déterminée, le ou les clinquants 21 sont retirés, comme illustré à la figure 7. Ceci a pour effet de rapprocher le sommet d'aube 16 du carter 20, et donc de réduire le jeu j de la valeur de l'épaisseur du clinquant 21.

Il est ainsi possible de réduire le jeu j de façon simple, rapide et peu onéreuse, de manière à améliorer les performances de la turbomachine et compenser les phénomènes d'usure ou de corrosion précités.

## Revendications

1. Procédé de maintenance d'une roue aubagée de turbine haute pression (6) d'une turbomachine, s'étendant selon un axe, comportant un disque (11) comprenant des alvéoles (15), et des aubes (12) s'étendant radialement et comportant chacune une pale (13) et un pied (14) radialement interne, le pied (14) de chaque aube (12) étant monté dans une alvéole (15) du disque (11), ledit pied (14) étant en appui sur le disque (11) par l'intermédiaire de surfaces du pied (14) et du disque (11) formant des portées (19), **caractérisé en ce qu'**au moins un clinquant (21) est monté de façon amovible entre le pied (14) d'au moins une aube (12) et le disque (11), au niveau des portées (19) correspondantes, ledit procédé comportant les étapes suivantes :
- mesurer un jeu radial (j) entre le sommet (16) d'au moins une aube (12), c'est-à-dire l'extrémité radialement externe de l'aube (12), et un carter (20) de la turbomachine situé en regard de la roue aubagée,
- si le jeu radial (j) est supérieur à une valeur déterminée, retirer ledit clinquant (21).

2. Procédé selon la revendication précédente, dans lequel au moins un clinquant (21) est monté entre le pied (14) de chaque aube (12) et le disque (11), au niveau des portées (19) correspondantes, l'ensemble des clinquants (21) étant retiré si le jeu radial (j) est supérieur à ladite valeur déterminée.

3. Procédé selon l'une des revendications précédentes, dans lequel le clinquant (21) est monté de façon amovible sur le pied d'aube (14).

4. Procédé selon l'une des revendications 1 ou 2, dans lequel le clinquant (21) est monté de façon amovible sur le disque (11), par exemple dans l'alvéole (15) ou sur une dent du disque (11) délimitée entre deux alvéoles (15) adjacents.

5. Procédé selon l'une des revendications précédentes, dans lequel le clinquant (21) comporte une surface de butée radiale (23), venant en appui sur une surface de butée complémentaire (24) du pied (14) de l'aube (12) ou du disque (11).

6. Procédé selon l'une des revendications précédentes, dans lequel le clinquant (21) présente une épaisseur comprise entre 0,1 et 0,9 mm.

7. Procédé selon l'une des revendications précédentes, dans lequel le clinquant (21) est réalisé dans un alliage à base de cobalt.

8. Procédé selon l'une des revendications précédentes, dans lequel plusieurs clinquants sont montés de façon amovible entre le pied (14) d'au moins une aube (12) et le disque (11).

## Patentansprüche

1. Verfahren zur Wartung eines Hochdruckturbinenschaufelrads (6) eines Turbotriebwerks, das sich entlang einer Achse erstreckt und eine Scheibe (11) mit Vertiefungen (15) sowie sich radial erstreckende Schaufeln (12) umfasst, die jeweils ein Schaufelblatt (13) und einen radial inneren Schaufelfuß (14) aufweisen, wobei der Schaufelfuß (14) jeder Schaufel (12) in einer Vertiefung (15) der Scheibe (11) gelagert ist und der Schaufelfuß (14) über Flächen des Schaufelfußes (14) und der Scheibe (11), welche Auflageflächen (19) bilden, an der Scheibe (11) anliegt,
**dadurch gekennzeichnet, dass** zwischen dem Schaufelfuß (14) zumindest einer Schaufel (12) und der Scheibe (11) zumindest ein Auflageblech (21) im Bereich der entsprechenden Auflageflächen (19) abnehmbar angebracht ist, wobei das Verfahren die folgenden Schritte umfasst:
- Messen eines Radialspiels (j) zwischen der Spitze (16) zumindest einer Schaufel (12), d. h. dem radial äußeren Ende der Schaufel (12), und einem dem Schaufelrad gegenüberliegend angeordneten Gehäuse (20) des Turbotriebwerks,
- wenn das Radialspiel (j) größer als ein festgelegter Wert ist, Entfernen des genannten Auflageblechs (21).

2. Verfahren nach dem vorstehenden Anspruch,
wobei zwischen dem Schaufelfuß (14) jeder Schaufel (12) und der Scheibe (11) zumindest ein Auflageblech (21) im Bereich der entsprechenden Auflageflächen (19) angebracht ist, wobei sämtliche Auflagebleche (21) entfernt werden, wenn das Radialspiel (j) größer als der festgelegte Wert ist.

3. Verfahren nach einem der vorstehenden Ansprüche,
wobei das Auflageblech (21) abnehmbar am Schaufelfuß (14) angebracht ist.

4. Verfahren nach einem der Ansprüche 1 oder 2,
wobei das Auflageblech (21) abnehmbar an der Scheibe (11) angebracht ist, beispielsweise in der Vertiefung (15) oder an einer zwischen zwei aneinandergrenzenden Vertiefungen (15) begrenzten Erhöhung der Scheibe (11).

5. Verfahren nach einem der vorstehenden Ansprüche,
wobei das Auflageblech (21) eine radiale Anschlagfläche (23) aufweist, die in Anlage an eine Gegenanschlagfläche (24) des Schaufelfußes (14) der Schaufel (12) oder der Scheibe (11) gelangt.

6. Verfahren nach einem der vorstehenden Ansprüche,
wobei das Auflageblech (21) eine Materialstärke zwischen 0,1 und 0,9 mm aufweist.

7. Verfahren nach einem der vorstehenden Ansprüche,
wobei das Auflageblech (21) aus einer Kobaltlegierung hergestellt ist.

8. Verfahren nach einem der vorstehenden Ansprüche,
wobei zwischen dem Schaufelfuß (14) zumindest einer Schaufel (12) und der Scheibe (11) mehrere Auflagebleche abnehmbar angebracht sind.

## Claims

1. Method for maintaining a bladed wheel (6) of a high-pressure turbine of a turbomachine, extending along an axis, comprising a disc (11) comprising cavities (15), and blades (12) extending radially and each comprising an airfoil (13) and a radially internal root (14), the root (14) of each blade (12) being mounted in a cavity (15) of the disc (11), said root (14) being supported by the disc (11) by means of surfaces of the root (14) and of the disc (11) which form bearing surfaces (19), **characterized in that** at least one foil (21) is removably mounted between the root (14) of at least one blade (12) and the disc (11), at the corresponding bearing surfaces (19), said method comprising the following steps:
- measuring a radial clearance (j) between the tip (16) of at least one blade (12), meaning the radially external end of the blade (12), and a shroud (20) of the turbomachine situated facing the bladed wheel,
- if the radial clearance (j) is greater than a determined value, removing said foil (21).

2. Method according to the preceding claim, wherein at least one foil (21) is mounted between the root (14) of each blade (12) and the disc (11), at the corresponding bearing surfaces (19), all foils (21) being removed if the radial clearance (j) is greater than said determined value.

3. Method according to one of the preceding claims, wherein the foil (21) is removably mounted on the blade root (14).

4. Method according to one of claims 1 or 2, wherein the foil (21) is removably mounted on the disc (11), for example in the cavity (15) or on a tooth of the disc (11) defined between two adjacent cavities (15).

5. Method according to one of the preceding claims, wherein the foil (21) comprises a radial abutment surface (23) bearing against a complementary abutment surface (24) of the root (14) of the blade (12) or of the disc (11).

6. Method according to one of the preceding claims, wherein the foil (21) has a thickness of between 0.1 and 0.9 mm.

7. Method according to one of the preceding claims, wherein the foil (21) is made of a cobalt-based alloy.

8. Method according to one of the preceding claims, wherein several foils are removably mounted between the root (14) of at least one blade (12) and the disc (11).
